# FASCICULE DE BREVET EUROPEEN

(11) **EP 3 327 690 B1**
(45) Date de publication et mention de la délivrance du brevet: **05.06.2019**
(21) Numéro de dépôt: 17203320.1
(22) Date de dépôt: 23.11.2017
(51) Int. Cl.: G08B 21/04

(54) **DISPOSITIF DE DÉTECTION DE CHUTE PERFECTIONNÉ**
PERFEKTIONIERTE VORRICHTUNG ZUM ENTDECKEN EINES STURZES
IMPROVED FALL DETECTION DEVICE

(30) Priorité: 29.11.2016 FR 1661635
(43) Date de publication de la demande: 30.05.2018
(73) Titulaire: Telecom Design, 33610 Canejan (FR)
(72) Inventeur: RAVON, Emmanuel, 33400 Talence (FR); FILHOL, Didier, 33400 Talence (FR); GIBIAT, Aurélien, 33700 Merignac (FR)
(74) Mandataire: Ipside

(56) Documents cités:
- CN-A- 102 393 992
- CN-B- 102 610 056
- US-A1- 2013 054 180

## Description

### Domaine de l'invention

La présente invention concerne un procédé et un dispositif de surveillance d'une personne porteuse du dispositif et de détection de chutes de cette personne, notamment pour les personnes âgées mais aussi les travailleurs isolés, les sportifs et toute personne où la situation de chute représente un risque. Pour ce type de dispositifs, la détection d'une chute doit déclencher une alarme auprès d'un service de surveillance ou auprès des proches.

### Arrière plan technologique

Des dispositifs de détection de chutes existent et notamment le document EP 1 642 248 A1 décrit un dispositif portable qui détecte une chute par détection de différence de hauteur au moyen d'une mesure barométrique. Une telle mesure oblige à utiliser une référence externe pour éliminer les fausses détections causées par les variations naturelles de pression comme celles causées par les ouvertures fermetures de portes, les courants d'air en particulier ceux issus des systèmes d'aération/chauffage de bâtiments, et les variations de température. En outre la consommation électrique d'un dispositif barométrique permanent reste importante et bien supérieure à celle d'un accéléromètre.

D'autres méthodes emploient un accéléromètre comme dans le document EP 2 207 154 A1 qui concerne:
- un dispositif de détection de chute pour un utilisateur, comprenant un boîtier renfermant des moyens d'alimentation, des moyens de transmission d'un signal d'alerte, un accéléromètre, et des moyens de traitement des mesures fournies par l'accéléromètre comprenant des moyens de calcul et des moyens de mémorisation et,
- un procédé prévoyant la réalisation par les moyens de traitement d'une chaîne de traitement des mesures acquises par l'accéléromètre qui est composée des étapes suivantes:
   - normalisation des mesures d'accélération en données d'accélération,
   - extraction de la composante gravité desdites données,
   - transformation et agrégation desdites données en indicateurs, tant qualitatifs que quantitatifs, de l'activité de l'utilisateur,
   - classification du comportement de l'utilisateur à l'aide desdits indicateurs,
   - déclenchement d'un signal d'alerte en cas d'observation d'un comportement supposé anormal de l'utilisateur.

Selon ce document, l'extraction de la composante gravité consiste à estimer le vecteur gravité g en utilisant une sphère de rayon unitaire discrétisée en plusieurs sommets pour modéliser l'ensemble des directions possibles du vecteur g unitaire, et un calcul stochastique pour déterminer la probabilité portée par chaque sommet que le vecteur g se trouve dans la direction indiquée par ce sommet. D'autres documents de l'état de la technique pertinents sont CN 102 610 056 B, US 2013/054180 A1 et CN 102 393 992 A.

Quelque soit la méthode employée un problème important est l'existence de fausses détections.

### Brève description de l'invention

La présente invention a pour objet un dispositif de détection de chute perfectionné et pour lequel la détection et la reconnaissance d'une chute est améliorée.

Plus particulièrement, l'invention prévoit un procédé de surveillance de l'état d'une personne porteuse d'un dispositif de surveillance et de détection de chutes réalisé par analyse de mesures acquises par un accéléromètre trois axes qui transmet une mesure combinant une accélération due à la gravité et une accélération due aux mouvements de ladite personne qui comprend:
- un calcul de recherche de chute libre comportant le calcul de la norme au carré N²= X²+Y²+Z² d'échantillons successifs de données de mesure des axes X, Y et Z de l'accéléromètre, un stockage de n1 valeurs de N², un calcul d'une valeur moyenne a des n₁ valeurs de N² et une valeur moyenne b des p dernières valeurs de N², un calcul (104) de la différence c=a-b, un filtrage;
- la comparaison de valeurs successives de la norme au carré N² par rapport à un seuil pour positionner un indicateur de chute libre si n2 valeurs successives de N² sont inférieures au seuil;
- un calcul d'analyse du mouvement comportant un stockage de n3 échantillons de X, Y, Z, le calcul de la différence Δ entre [des échantillons temporellement rapproché,, le calcul (203) de la norme au carré de ladite différence Δ: N²Δ= ΔX²+ ΔY²+ ΔZ², un filtrage des valeurs N²Δ, le remplacement des valeurs N²Δ calculées par une valeur prédéterminée si l'indicateur Chute libre est positionné, la comparaison de N²Δ avec un seuil S_{Δ};
- un calcul de détection de chocs comportant un stockage de n4 valeurs de X, Y, Z, le calcul de la norme au carré N²=X²+Y²+Z², le calcul de la variation de l'angle Vₐ entre les échantillons par un calcul d'angle solide adapté aux normes carrées],
- une étape de comparaison de cette variation Va à un seuil Sa telle que:
   - lorsque Va est supérieur au seuil Sa, la valeur de N²Δ est validée en tant que choc et les valeurs N², N²Δ sont utilisées dans une fonction mathématique intégrant un seuil et une dérivation de Va afin de détecter un dépassement du seuil suivi d'un retour à un état normal dans un temps déterminé caractéristique d'une chute donnant une valeur de pertinence y de chute elle même comparée à un seuil Sa pour caractériser la chute,
   - lorsque y est inférieur au seuil Sa la chute n'est pas suspectée, lorsque y est supérieur au seuil, la chute est suspectée.

Avantageusement, le procédé comporte une détection de séquences perte de gravité, retour de gravité, perte de gravité en sorte de filtrer des mouvements opposés à la direction générale d'une chute.

Le procédé peut par ailleurs comporter un filtrage de mouvements répétitifs.

L'étape de validation ou de non validation peut comporter une série de mesures de pression et un calcul de variation de pression adapté à détecter un relevage du porteur.

Selon un mode de réalisation avantageux, le procédé comporte une temporisation avant alarme dite première temporisation.

Le procédé peut comporter une attente de détection de recouvrement d'un capteur de dévalidation d'alarme pendant ladite première temporisation et une seconde temporisation de validation de durée de recouvrement, l'alarme étant déclenchée si un appui n'est pas détecté pendant la première temporisation ou si ledit recouvrement est d'une durée inférieure à la seconde temporisation.

Selon un mode de réalisation particulier de l'invention, la détection d'un état porté et d'un état non porté du dispositif par un utilisateur est réalisée par mesure de variation du signal I/Q d'un composant radio du dispositif.

L'invention peut notamment prévoir une modélisation des pas du porteur par l'analyse des petits chocs récurrents dus aux pas qui donne la manière dont il se déplace, ladite modélisation comportant la modélisation des paramètres vitesse de marche, amplitude des pas, régularité, déséquilibre éventuel de la marche et comportant une ou plusieurs étapes de signalisation de variations importantes desdits paramètres susceptibles de traduire un manque d'équilibre pouvant conduire à un risque de chute.

Le procédé de l'invention peut comporter l'activation d'un vibreur à l'issue de l'étape de validation de détection de chute.

L'invention concerne en outre un dispositif portable de surveillance et de détection de chutes d'une personne adapté à mettre en oeuvre le procédé de l'invention et qui comporte un accéléromètre à trois axes pour détecter les chutes, un capteur de désactivation d'alarme, un capteur de pression, un vibreur, des moyens de calcul et des moyens d'alarme.

Le dispositif peut comporter un boîtier étanche alimenté par pile pouvant être porté en en médaillon, en bracelet, ou à la ceinture.

Le dispositif peut aussi être miniaturisé pour être incorporé dans un vêtement ou dans tout objet porté.

Les moyens d'alarme peuvent notamment comporter des composants radio adaptés à transmettre les alarmes et les données de fonctionnement du dispositif soit vers un téléphone mobile soit vers une base de téléassistance soit vers un réseau LPWAN (Low Power Wide Area Network).

### Brève description des dessins

D'autres caractéristiques et avantages de l'invention seront apparents à la lecture de la description qui suit d'un exemple non limitatif de réalisation de l'invention en référence aux dessins qui représentent:
En figure 1 : un schéma simplifié d'un dispositif de l'invention;
En figure 2: un synoptique de fonctionnement du procédé.

### Description détaillée de modes de réalisation de l'invention

Le dispositif et le procédé de la présente invention ont pour objectif premier d'aider au maintien à domicile des personnes âgées en prévenant les risques de chute par analyse des pas, en détectant les chutes si elles adviennent malgré tout et en envoyant des alarmes par radio vers une base reliée à un centre de surveillance ou vers un téléphone mobile pourvu d'une application de télésurveillance en cas de chute ou de comportement anormal. Ils peuvent être aussi utilisés pour la protection des travailleurs isolés ou des sportifs de plein air et toute personne où la situation de chute représente un risque.

Le dispositif de l'invention comporte un boîtier étanche, semblable à un boîtier de montre par exemple, alimenté par pile ou batterie rechargeable pouvant être porté en médaillon, en bracelet, ou à la ceinture mais pouvant être miniaturisé pour être incorporé dans un vêtement ou dans tout objet porté .

Le dispositif est équipé de composants radio 5 et d'une antenne 8 permettant de transmettre les alarmes et les données de fonctionnement du dispositif soit en Bluetooth basse énergie (Bluetooth Low Energy) vers un téléphone mobile par exemple, soit en radio dans la bande ISM 868 Mhz pour le dialogue avec une base de téléassistance ou un réseau LPWAN (Low Power Wide Area Network) par exemple.

Dans le cas d'une base de téléassistance, cette dernière est disposée à poste fixe dans le bâtiment dans lequel se trouve la personne portant le dispositif de sorte que le dispositif puisse dialoguer avec la base et lui transmettre les informations de détection.

A l'extérieur du bâtiment le dispositif peut dialoguer soit avec un téléphone mobile soit avec un réseau LPWAN pour transmettre les alarmes.

Le dispositif comporte en particulier un accéléromètre 3 axes pour détecter les chutes, un capteur sensitif 6 pour permettre de désactiver une alarme lorsque la personne le souhaite, un capteur de pression 4 qui va servir à confirmer une chute ou au contraire à l'infirmer et un vibreur 9.

Le dispositif comporte des moyens de traitement et de calcul sous forme d'un microprocesseur ou microcontrôleur 1 et des moyens de mémorisation données/programme 2 en mémoire vive et mémoire morte ou reprogrammable pour mémoriser les données et le programme interne. Le dispositif réalise un traitement du signal fourni par l'accéléromètre et des autres moyens de détection et d'alarme.

L'ensemble des composants du dispositif sont disposés de manière traditionnelle sur un circuit imprimé et reliés par des pistes électriques sous forme d'un ou plusieurs bus 7 et les moyens de traitement et de calcul comportent un ou plusieurs convertisseurs numérique analogique pour traiter les données de l'accéléromètre et du capteur de pression par exemple.

Le dispositif est alimenté par une pile de type pile bouton ou une batterie rechargeable.

Plusieurs sécurités sont présentes pour détecter que le dispositif est bien porté et pour valider ou invalider les détections de chute.

La vérification du port effectif de l'objet se fait en étudiant la variation du signal I/Q donné par le composant radio 5. En effet la présence d'un corps humain à proximité du dispositif va modifier le signal I/Q en modifiant l'accord de l'antenne 8 du dispositif ce qui permet de détecter si le dispositif est porté ou non.

L'alarme chute est signalée au porteur par le vibreur 9 et le porteur peut éventuellement la désactiver en mettant la main sur le capteur sensitif 6 avant que l'alarme soit transmise.

Le dispositif comporte en outre deux témoins lumineux, diodes led 11 rouge pour signaler une détection de chute et/ou l'envoi d'une alarme, diode led 12 verte liée au fonctionnement et un bouton poussoir 13 permettant de déclencher manuellement une alarme.

Pour minimiser au maximum les fausses détections de chute, l'alarme est annulée automatiquement si après l'événement interprété comme une chute:
- Des pas sont détectés,
- L'altitude du dispositif augmente d'une hauteur correspondant au relevé d'une personne, par exemple plus de 60 cm,
- Le capteur sensitif du dispositif détecte les événements « recouvert par une main » pendant 3s puis « découvert »,
   ou si le dispositif n'était pas porté par son utilisateur.

Dans le cas d'un portage en pendentif, un apprentissage de la position pseudo-verticale est mis en place visant à réduire les fausses alarmes tant que ce modèle d'orientation est valide.

En effet lorsque le dispositif est porté en pendentif, la modélisation de la position peut être réalisée puisque le dispositif maintient une pseudo verticalité. Un calcul de variance sur X, Y, Z sur une période de l'ordre de la seconde caractérise la stabilité de l'orientation dans l'espace du porteur. Un modèle de cette orientation est établi et mis à jour à partir des moyennes de X, Y, Z, en ne retenant que les orientations suffisamment stables. Le suivi de ce modèle d'orientation permet d'isoler les variations d'orientation limitées, même entrecoupées de brèves variations rapides, qui correspondent à une activité maîtrisée. Cette détection permet d'infirmer une chute, si l'orientation du dispositif respecte le modèle établi, ou de la confirmer si le modèle n'est plus validé.

En prévention, le dispositif va modéliser les pas du porteur par l'analyse, au moyen de l'accéléromètre 3 des petits chocs récurrents dus aux pas qui donne la manière dont il se déplace et en particulier, la vitesse de marche, l'amplitude des pas, leur régularité, le déséquilibre éventuel de la marche et signaler des variations importantes susceptibles de traduire un manque d'équilibre pouvant conduire à un risque de chute.

La détection de chute elle même est réalisée par analyse des mesures acquises par l'accéléromètre 3.

L'accéléromètre transmet une mesure combinant l'accélération due à la gravité et l'accélération due aux mouvements du porteur du dispositif. Pour minimiser les calculs, les données d'accélérométrie dans les 3 axes (X,Y,Z) de l'accéléromètre sont principalement travaillées en norme² c'est-à-dire sous la forme X²+Y²+Z².

Il est à noter que les axes X, Y et Z de l'accéléromètre sont fixes par rapport à l'accéléromètre dont la position dans l'espace est quelconque.

Les mesures données par l'accéléromètre pour les 3 axes sont une combinaison de la composante gravité et des composantes mouvement.

Le principe de détection d'une chute de la présente invention est schématisé à la figure 2. Il consiste à analyser les mesures au travers de trois prismes d'étude: la recherche de la chute libre du dispositif 100 correspondant à une annulation de la gravité qui est symptomatique d'une chute libre, l'analyse des mouvements 200 de la personne, du fait que la chute d'une personne s'accompagne de mouvements, et la détection de chocs 300 par détection des rebonds de la masselotte de l'accéléromètre et la variation de l'angle du vecteur représenté par X,Y et Z dans le temps au moyen d'un calcul de l'angle solide formé entre 2 échantillons temporellement rapprochés, cette détection étant nécessaire pour déterminer une fin de chute.

Pour caractériser un évènement de chute, on va filtrer les données et poser des seuils pour les 3 paramètres: perte de la composante gravité, intensité du mouvement, détection de chocs puis combiner les résultats après filtre et seuils au travers d'une fonction mathématique dont le résultat sera lui aussi comparé à un seuil pour déterminer s'il y a chute ou non.

Pour la détection, trois séries de calculs sont réalisées.

Une première série 100 de calculs correspond à la recherche de la chute libre et comprend un calcul 101 de la norme au carré N² des positions X²+Y²+Z², un stockage 102 de n1 valeurs de N².

Ces n1 valeurs vont être traités suivant deux branches :
Une première branche comprend un calcul 103 de a valeur moyenne des n₁ valeurs de N², le calcul de b valeur moyenne des 4 dernières valeurs de N², Le calcul (104) de c=a-b et un filtrage 105;
Une seconde branche comprend la comparaison (106) des valeurs successives de n2 échantillons de la norme au carré N² par rapport à un seuil, si n₂ échantillons consécutifs sont inférieurs au seuil un indicateur de Chute libre est positionné.

Une deuxième série 200 de calculs correspond à l'analyse du mouvement et comporte un stockage 201 de n₃ échantillons de X, Y, Z, le calcul 202 de la différence Δ entre deux échantillons, le calcul 203 de la norme au carré du Δ: N²Δ = ΔX²+ ΔY²+ ΔZ², un filtrage 204 des valeurs N²Δ.

A l'étape 205 on prend en compte l'indicateur chute libre de l'étape 106 qui, si il est positionné, va mettre la valeur N²Δ à une valeur maximale prédéterminée. A l'étape 206 est effectuée une comparaison de N²Δ avec un seuil S_{Δ}.

Une troisième série 300 de calculs correspond à la détection de chocs et comporte un stockage 301 de n₄ valeurs de X, Y, Z, le calcul 302 de la norme au carré X²+Y²+Z², le calcul 303 de la variation de l'angle Vₐ entre les échantillons et la comparaison 304 de cette variation Vₐ à un seuil Sₐ.

Lorsque Va est supérieur au seuil Sa, la valeur de N²Δ est validée en 207 et les valeurs N², N²Δ sont utilisées dans une fonction mathématique 400 donnant une valeur de pertinence de chute elle même comparée à un seuil 410 pour caractériser la chute.

La fonction mathématique, qui prend en compte la valeur filtrée à l'étape 105 de c et la norme carrée du Δ (N²Δ) validée (207), intègre notamment une multiplication de ces 2 valeurs (y₁), la soustraction d'une constante au résultat de la multiplication pour éliminer les évènements mineurs (y₂).

Cette fonction permet de détecter un dépassement du seuil suivi d'un retour à un état normal dans un temps déterminé caractéristique d'une chute ou a minima de la phase terminale d'une chute (avant arrêt même bref lorsqu'il est suivi de convulsions)
Le principe d'analyse des données en norme au carré oblige à prendre en compte un certain nombre de phénomènes et les filtrer. En particulier l'étirement d'échelle du bruit (amplifié par le carré), la récupération des valeurs signées lorsque cela s'avère nécessaire
Pour la détection de la disparition de la composante gravité il faut traiter le cas où, pendant la chute, un mouvement du bras, dans le sens de la chute par exemple, va faire que l'accéléromètre va détecter une accélération qui peut être interprétée comme un retour de la composante gravité alors qu'on est bien en face d'une chute. Pour cela on va isoler les séquences, perte de gravité, retour de la gravité, perte de la gravité.

De même, sur l'analyse du mouvement il faut filtrer les mouvements répétitifs qui bien évidemment ne correspondent pas à une chute. Ce filtrage intègre une autocorrélation des signaux X, Y, Z pris séparément sur différentes échelles de temps afin de détecter plusieurs spectres de fréquences caractéristiques par ex dans une gamme de 0.3 à 3 Hz

Le dispositif acquiert les données de l'accéléromètre en X, Y, Z entre 20Hz et 30Hz et plus particulièrement autour de 25Hz et l'accéléromètre comporte un filtre passe bas entre 1000Hz et 2000Hz, typiquement à 1500Hz.

Dans le cas d'un système avec une base de télésurveillance, cette dernière est équipée de moyens de connexion au réseau téléphonique, de moyens radios compatibles avec les moyens radios du dispositif, de moyens de traitement et de calcul adaptés à réaliser une gestion des alarmes et une surveillance du dispositif. Le dispositif est optimisé pour avoir une faible consommation ce qui est possible en limitant l'usage d'un capteur de pression uniquement dans des phases de recherche d'une remontée du dispositif pour invalider une alarme.

Dans le cas d'une détection de chute suivie d'un relevage, le dispositif peut éventuellement envoyer une information spécifique qui peut par exemple d'alerte mineure pour le personnel de surveillance.

La combinaison de la mesure en norme au carré avec des mesures de détection de chocs et d'analyse de mouvement améliorent sensiblement le filtrage des fausses détections de chute par rapport aux dispositifs antérieurs à capteurs accéléromètres. L'invention n'est pas limitée à l'exemple représenté et notamment le dispositif dans une version plus complexe peut comporter d'autres capteurs comme notamment un capteur GPS.

Un mode de veille par détection d'inactivité sur quelques secondes vient compléter le système, en réduisant la consommation énergétique. La phase d'endormissement et de réveil gère toutes les mises à jour et invalidation nécessaires des éléments mémorisés.

## Revendications

1. Procédé de surveillance de l'état d'une personne porteuse d'un dispositif de surveillance et de détection de chutes réalisé par analyse de mesures acquises par un accéléromètre trois axes qui transmet une mesure combinant une accélération due à la gravité et une accélération due aux mouvements de ladite personne, le procédé comprenant:
- un calcul (100) de recherche de chute libre comportant le calcul (101) de la norme au carré N²= X²+Y²+Z² d'échantillons successifs de données de mesure des axes X, Y et Z de l'accéléromètre, un stockage (102) de n1 valeurs de N², un calcul (103) d'une valeur moyenne a des n₁ valeurs de N² et une valeur moyenne b des p dernières valeurs de N², un calcul (104) de la différence c=a-b, un filtrage (105);
- la comparaison (106) de valeurs successives de la norme au carré N² par rapport à un seuil pour positionner un indicateur de chute libre si n2 valeurs successives de N² sont inférieures au seuil; ledit procédé **caractérisé en ce qu'**il comprend:
- un calcul (200) d'analyse du mouvement comportant un stockage (201) de n3 échantillons de X, Y, Z, le calcul (202) de la différence Δ entre [des échantillons temporellement rapproché,, le calcul (203) de la norme au carré de ladite différence Δ: N²Δ= ΔX²+ ΔY²+ ΔZ², un filtrage (204) des valeurs N²Δ, le remplacement (205) des valeurs N²Δ calculées par une valeur prédéterminée si l'indicateur Chute libre est positionné, la comparaison (206) de N²Δ avec un seuil S_{Δ};
- un calcul de détection de chocs (300) comportant un stockage (301) de n4 valeurs de X, Y, Z, le calcul (302) de la norme au carré N²=X²+Y²+Z², le calcul (303) de la variation de l'angle Vₐ entre les échantillons par un calcul d'angle solide adapté aux normes carrées;
- une étape de comparaison (304) de cette variation Va à un seuil Sa telle que:
- lorsque Va est supérieur au seuil Sa, la valeur de N²Δ est validée (207) en tant que choc et les valeurs N², N²Δ sont utilisées dans une fonction mathématique intégrant un seuil et une dérivation de Va afin de détecter un dépassement du seuil suivi d'un retour à un état normal dans un temps déterminé caractéristique d'une chute (400) donnant une valeur de pertinence y de chute elle même comparée à un seuil Sa (410) pour caractériser la chute,
- lorsque y est inférieur au seuil Sa la chute n'est pas suspectée, lorsque y est supérieur au seuil, la chute est suspectée.

2. Procédé selon la revendication 1 comportant une détection de séquences perte de gravité, retour de gravité, perte de gravité en sorte de filtrer des mouvements opposés à la direction générale d'une chute.

3. Procédé selon la revendication 1 ou 2 comportant un filtrage de mouvements répétitifs.

4. Procédé selon la revendication 1, 2 ou 3 pour lequel l'étape de validation d'une chute comporte une série de mesures de pression et un calcul de variation de pression adapté à détecter un relevage du porteur s'opposant à la validation de la chute.

5. Procédé selon l'une quelconque des revendications précédentes comportant une temporisation avant alarme dite première temporisation.

6. Procédé selon la revendication 5 comportant une attente de détection de recouvrement d'un capteur de dévalidation d'alarme (6, 13) pendant ladite première temporisation et une seconde temporisation de validation de durée de recouvrement, l'alarme étant déclenchée si un appui n'est pas détecté pendant la première temporisation ou si ledit recouvrement est d'une durée inférieure à la seconde temporisation.

7. Procédé selon l'une quelconque des revendications précédentes pour lequel la détection d'un état porté et d'un état non porté du dispositif par un utilisateur est réalisée par mesure de variation du signal I/Q d'un composant radio (5) du dispositif.

8. Procédé selon l'une quelconque des revendications précédentes comportant une modélisation des pas du porteur par l'analyse des petits chocs récurrents dus aux pas qui donne la manière dont il se déplace, ladite modélisation comportant la modélisation des paramètres vitesse de marche, amplitude des pas, régularité, déséquilibre éventuel de la marche et comportant une ou plusieurs étapes de signalisation de variations importantes desdits paramètres susceptibles de traduire un manque d'équilibre pouvant conduire à un risque de chute.

9. Procédé selon l'une quelconque des revendications précédentes pour lequel l'étape de validation de détection de chute active un vibreur (9).

10. Dispositif portable de surveillance et de détection de chutes d'une personne adapté à mettre en oeuvre le procédé de l'une quelconque des revendications précédentes **caractérisé en ce qu'**il comporte un accéléromètre (3) à trois axes pour détecter les chutes, un capteur de désactivation d'alarme (6), un capteur de pression (4), un vibreur (9), des moyens de calcul (1, 2) et des moyens d'alarme (5, 8).

11. Dispositif selon la revendication 10 comportant un boîtier étanche alimenté par pile pouvant être porté en en médaillon, en bracelet, ou à la ceinture.

12. Dispositif selon la revendication 10 **caractérisé en ce qu'**il est miniaturisé pour être incorporé dans un vêtement ou dans tout objet porté.

13. Dispositif selon la revendication 10, 11 ou 12 pour lequel les moyens d'alarme comportent des composants radio (5) adaptés à transmettre les alarmes et les données de fonctionnement du dispositif soit vers un téléphone mobile soit vers une base de téléassistance soit vers un réseau LPWAN (Low Power Wide Area Network).

## Patentansprüche

1. Verfahren zum Überwachen des Zustands einer Person, die eine Vorrichtung zum Überwachen und zum Entdecken von Stürzen trägt, das durch Analyse von Messungen realisiert wird, die durch einen Dreiachs-Beschleunigungsmesser erfasst werden, der eine Messung übermittelt, die eine Beschleunigung aufgrund der Schwerkraft und eine Beschleunigung aufgrund der Bewegungen der Person kombiniert, wobei das Verfahren umfasst:
- eine Berechnung (100) zur Erforschung eines freien Sturzes, die Berechnung (101) der Norm zum Quadrat N²=X²+Y²+Z² an aufeinanderfolgenden Messdatenmustern der Achsen X, Y und Z des Beschleunigungsmessers beinhaltend, eine Ablage (102) von n1 Werten von N², eine Berechnung (103) eines Mittelwertes a der n₁ Werte von N², und eines Mittelwertes b der letzten p Werte von N², eine Berechnung (104) der Differenz c=a-b, eine Filterung (105);
- den Vergleich (106) von aufeinanderfolgenden Werten der Norm zum Quadrat N² im Verhältnis zu einem Grenzwert zum Positionieren eines Indikators eines freien Sturzes, wenn n2 aufeinanderfolgende Werte von N² kleiner als der Grenzwert sind, wobei das Verfahren **dadurch gekennzeichnet ist, dass** es umfasst:
- eine Berechnung (200) zur Analyse der Bewegung, eine Ablage (201) von n3 Mustern von X, Y, Z beinhaltend, die Berechnung (202) der Differenz Δ zwischen [zeitlich angenäherten Stichproben, die Berechnung (203) der Norm zum Quadrat der Differenz Δ: N²Δ=ΔX²+ΔY²+ΔZ², eine Filterung (204) der Werte N²Δ, den Tausch (205) der durch einen vorbestimmten Wert berechneten Werte N²Δ, wenn der Indikator freier Sturz positioniert ist, den Vergleich (206) von N²Δ mit einem Grenzwert SΔ;
- eine Stoßdetektionsberechnung (300), eine Ablage (301) von n4 Werten von X, Y, Z beinhaltend, die Berechnung (302) der Norm zum Quadrat N²=X²+Y²+Z², die Berechnung (303) der Variation des Winkels Vₐ zwischen den Mustern durch eine Berechnung eines Raumwinkels, der den quadratischen Normen angepasst ist;
- einen Schritt zum Vergleichen (304) dieser Variation Va mit einem Grenzwert Sa, sodass:
- wenn Va größer als der Grenzwert Sa ist, der Wert von N²Δ als Stoß validiert (207) wird, und die Werte N², N²Δ in einer mathematischen Funktion verwendet werden, die einen Grenzwert und eine Ableitung von Va integriert, um eine Überschreitung des Grenzwerts, gefolgt von einer Rückkehr in einen Normalzustand in einer bestimmten Zeit charakteristisch für einen Sturz (400) zu detektieren, einen Angemessenheitswert y eines Sturzes ergebend, der selbst mit einem Grenzwert Sa (410) verglichen wird, um den Sturz zu charakterisieren,
- wenn y kleiner als der Grenzwert Sa ist, der Sturz nicht vermutet wird, wenn y größer als der Grenzwert ist, der Sturz vermutet wird.

2. Verfahren nach Anspruch 1, eine Detektion von Sequenzen Schwerkraftverlust, Schwerkraftrückkehr, Schwerkraftverlust beinhaltend, um entgegengesetzte Bewegungen zur allgemeinen Richtung eines Sturzes zu filtern.

3. Verfahren nach Anspruch 1 oder 2, eine Filterung wiederholter Bewegungen beinhaltend.

4. Verfahren nach Anspruch 1, 2 oder 3, wobei der Validierungsschritt eines Sturzes eine Reihe von Druckmessungen und eine Berechnung einer Druckvariation beinhaltet, die angepasst ist, um ein Wiederaufstehen des Trägers zu detektieren, welches sich der Validierung des Sturzes widersetzt.

5. Verfahren nach einem der vorstehenden Ansprüche, eine Verzögerung vor dem Alarm beinhaltend, die erste Verzögerung genannt wird.

6. Verfahren nach Anspruch 5, ein Warten auf eine Detektion einer Überdeckung eines Alarm-Devalidierungsdetektors (6, 13) während der ersten Verzögerung beinhaltend, und eine zweite Verzögerung einer Überdeckungsdauervalidierung, wobei der Alarm ausgelöst wird, wenn während der ersten Verzögerung keine Stützung detektiert wird, oder wenn die Überdeckung von einer Dauer kleiner als die zweite Verzögerung ist.

7. Verfahren nach einem der vorstehenden Ansprüche, wobei die Detektion eines getragenen Zustands und eines nicht getragenen Zustands der Vorrichtung durch einen Nutzer durch Variationsmessung des Signals I/Q einer Funkkomponente (5) der Vorrichtung realisiert wird.

8. Verfahren nach einem der vorstehenden Ansprüche, eine Modellierung der Schritte des Trägers durch die Analyse der kleinen wiederkehrenden Stöße aufgrund der Schritte beinhaltend, welche die Art ergibt, wie er sich fortbewegt, wobei die Modellierung die Modellierung der Gehgeschwindigkeitsparameter, Schrittamplitude, Regelmäßigkeit, eventuelles Ungleichgewicht beim Gehen beinhaltet und einen oder mehrere Signalisierungsetappen starker Variationen der Parameter beinhaltet, die für ein fehlendes Gleichgewicht stehen können, das zu einer Sturzgefahr führen kann.

9. Verfahren nach einem der vorstehenden Ansprüche, wobei der Validierungsschritt eines Sturzes einen Summer (9) aktiviert.

10. Tragbare Vorrichtung zum Überwachen und zum Entdecken von Stürzen einer Person, die ausgeführt ist, um das Verfahren nach einem der vorstehenden Ansprüche umzusetzen, **dadurch gekennzeichnet, dass** sie einen Dreiachs-Beschleunigungsmesser (3) zum Entdecken der Stürze, einen Alarmdeaktivierungssensor (6), einen Drucksensor (4), einen Summer (9), Berechnungsmittel (1, 2) und Alarmmittel (5, 8) beinhaltet.

11. Vorrichtung nach Anspruch 10, ein dichtes Gehäuse beinhaltend, das durch eine Batterie versorgt wird, das als Medaillon, als Armband oder als Gürtel getragen werden kann.

12. Vorrichtung nach Anspruch 10, **dadurch gekennzeichnet, dass** sie miniaturisiert ist, um in ein Kleidungsstück oder jedes andere getragene Objekt eingebracht zu werden.

13. Vorrichtung nach Anspruch 10, 11 oder 12, wobei die Alarmmittel Funkkomponenten (5) beinhalten, die angepasst sind, um die Alarme und die Betriebsdaten der Vorrichtung entweder an ein Mobiltelefon oder an eine Fernassistenzzentrale oder an ein LPWAN-Netzwerk (Low Power Wide Area Network) zu übertragen.

## Claims

1. Method for monitoring the condition of a person wearing a device for monitoring and detecting falls, carried out by analysing measurements acquired by a triple-axis accelerometer which transmits a measurement combining an acceleration attributable to gravity and an acceleration attributable to the movements of said person, the method comprising:
- carrying out a free fall search calculation (100) comprising calculating (101) the square norm N²= X²+ Y²+ Z² of successive measurement data samples of the axes X, Y and Z of the accelerometer, storing (102) n1 values of N², calculating (103) a mean value a of the n₁ values of N² and a mean value b of the p last values of N², calculating (104) the difference c=a-b, filtering (105);
- comparing (106) successive values of the square norm N² relative to a threshold for positioning a free fall indicator if n2 successive values of N² are less than the threshold; said method being **characterised in that** it comprises:
- carrying out a movement analysis calculation (200) comprising storing (201) n3 samples of X, Y, Z, calculating (202) the difference Δ between samples close to one another in time, calculating (203) the square norm of said difference Δ: N²Δ= ΔX² + ΔY² + ΔZ², filtering (204) the values N²Δ, replacing (205) the calculated values N²Δ with a predetermined value if the free fall indicator has been positioned, comparing (206) N²Δ with a threshold S_{Δ};
- carrying out an impact detection calculation (300) comprising storing (301) n4 values of X, Y, Z, calculating (302) the square norm N²= X²+ Y²+ Z², calculating (303) the angle variation Vₐ between the samples by calculating the solid angle adapted to the square norms;
- a step of comparing (304) this variation Va with a threshold Sa such that:
-- if Va is greater than the threshold Sa, the value of N²Δ is confirmed (207) as an impact and the values N², N²Δ are used in a mathematical function integrating a threshold and a differentiation of Va in order to detect whether the threshold was exceeded followed by a return to a normal condition within a determined period of time that is characteristic of a fall (400) giving a fall relevancy value y itself compared to a threshold Sa (410) in order to characterise the fall,
-- if y is less than the threshold Sa, a fall is not suspected, if y is greater than the threshold, a fall is suspected.

2. Method according to claim 1, comprising a detection of loss of gravity-return of gravity-loss of gravity sequences so as to filter out movements opposing the general direction of a fall.

3. Method according to either claim 1 or claim 2, comprising the filtering of repetitive movements.

4. Method according to claim 1, claim 2 or claim 3, wherein the step of confirming a fall comprises a series of pressure measurements and a calculation of the pressure variation suitable for detecting the wearer getting back up, opposing the confirmation of the fall.

5. Method according to any of the previous claims, comprising a pre-alarm time delay referred to as a first time delay.

6. Method according to claim 5, comprising a waiting period of an alarm-cancelling sensor (6, 13) for detecting a recovery during said first time delay and a second time delay for confirming the recovery duration, the alarm being triggered if no press is detected during the first time delay or if said recovery does not last as long as the second time delay.

7. Method according to any of the previous claims, wherein the detection of a worn state and of a non-worn state of the device by a user is carried out by measuring the variation in the signal I/Q of a radio component (5) of the device.

8. Method according to any of the previous claims, comprising a modelling of the steps of the wearer by analysing small recurring impacts attributable to steps taken, which gives the manner in which the wearer is moving, said modelling comprising the modelling of the walking speed parameters, step length, regularity, possible walking imbalance and comprising one or more steps of signalling significant variations in said parameters capable of representing a loss of balance that could lead to a risk of falling.

9. Method according to any of the previous claims, wherein the step of confirming the detection of a fall activates a vibrating mechanism (9).

10. Wearable device for monitoring and detecting an individual's falls, capable of implementing the method of any of the previous claims, **characterised in that** it comprises a triple-axis accelerometer (3) for detecting falls, an alarm deactivation sensor (6), a pressure sensor (4), a vibrating mechanism (9), calculation means (1, 2) and alarm means (5, 8).

11. Device according to claim 10, comprising a sealed casing, powered by a battery and capable of being worn as a pendant, bracelet or on a belt.

12. Device according to claim 10, **characterised in that** it is miniaturised in order to be incorporated into an item of clothing or into any worn object.

13. Device according to claim 10, claim 11 or claim 12, wherein the alarm means comprise radio components (5) suitable for transmitting the alarms and operating data from the device to a mobile telephone, to a remote assistance base, or to an LPWAN (Low Power Wide Area Network).
